# EUROPÄISCHE PATENTSCHRIFT

(11) **EP 1 399 230 B1**
(45) Veröffentlichungstag und Bekanntmachung des Hinweises auf die Patenterteilung: **10.11.2004**
(21) Anmeldenummer: 02790440.8
(22) Anmeldetag: 26.11.2002
(51) Int. Cl.: A63H 33/04, G09B 1/38, G09B 23/04, G09B 23/26

(54) **BAUKASTEN**
CONSTRUCTION KIT
CONSTRUCTION MODULAIRE

(30) Priorität: 01.02.2002 DE 20202183 U
(43) Veröffentlichungstag der Anmeldung: 24.03.2004
(73) Patentinhaber: Kretzschmar, Michael, 22453 Hamburg (DE)
(72) Erfinder: Kretzschmar, Michael, 22453 Hamburg (DE)
(74) Vertreter: Patentanwälte Hauck, Graalfs, Wehnert, Döring, Siemons, Schildberg
(86) Internationale Anmeldenummer: PCT/EP2002/013311
(87) Internationale Veröffentlichungsnummer: WO 2003/063994

(56) Entgegenhaltungen:
- WO-A-02/055168
- DE-A- 3 910 304
- GB-A- 2 123 306

## Beschreibung

Die Erfindung bezieht sich auf einen Baukasten, der aus Bauelementen mit Magnetelementen und ferromagnetischen Kugeln besteht.

Baukästen der eingangs genannten Art sind insbesondere als Kinderspielzeug, Lernspielzeug, zur Herstellung von Ziergegenständen oder für Anwendungen in der Technik, beispielsweise zur Herstellung von Modellen in der Architektur bestimmt.

Es ist bereits ein Baukasten bekannt, der Bauelemente in Form von Plastikstangen mit zwei permanenten Magneten in den Enden und ferromagnetische Kugeln umfaßt, die zwischen die endseitigen Magnete zweier Bauelemente setzbar ist, um diese durch magnetische Haftung lösbar miteinander zu verbinden. Mit diesen Bauelementen können zwei- und dreidimensionale, netzförmige Strukturen verschiedener Gestaltung gebildet werden.

Die Strukturen aus stangenförmigem und kugelförmigem Teil sind verhältnismäßig instabil. Deshalb werden verhältnismäßig starke permanente Magnete eingesetzt und ist zur Steigerung der magnetischen Haftkräfte in jeder Plastikstange zwischen den beiden Magneten ein kleiner Stift aus Eisen bzw. ferromagnetischem Material eingesetzt.

Ein weiterer Nachteil des bekannten Baukastens ist, daß mit seiner Hilfe nur netzförmige bzw. "offene" Strukturen hergestellt werden können.

Ein Baukasten der vorbeschriebenen Art ist Gegenstand der WO 99/60583 A1.

Die nachveröffentlichte WO 02/055168 A1 lehrt zur Verbesserung der Stabilität den netzförmigen Strukturen gemäß WO 99/60583 A1 aus Plastikstangen mit integrierten Magneten und ferromagnetischen Kugeln Platten hinzuzufügen, die entnehmbar in die polygonalen Öffnungen einsetzbar sind, die von den Stangen und Kugeln der netzförmigen Strukturen umgeben werden. Die Platten sind nicht magnetisch wirksam und dienen nur zum Schließen der Öffnungen der Netzstruktur.

Die DE 39 10 304 A1 offenbart einen Baukasten, bei dem die Bauelemente ferromagnetische Kontaktflächen aufweisen und die Kupplungen Permanentmagnete sind oder solche enthalten (Anspruch 1). Nach Anspruch 3 können die Bauelemente insbesondere Platten und die Kupplungen insbesondere Kugeln sein. Anspruch 4 bezieht sich u.a. auf Kontaktflächen der Bauelemente, die konkav sind und an konvexe Oberflächen der Kupplungen (z.B. Kugeln) angepaßt sind. Der Aufbau der Kugeln ist in Fig. 2 gezeigt und in Spalte 4, Zeile 60 bis Spalte 5, Zeile 57 beschrieben. Diese Kugeln sind sehr aufwendig strukturiert und sehr teuer in der Herstellung. Bei der Anwendung haben sie den Nachteil, daß die Bauelemente nur in bestimmten Winkeln zu den kugelförmigen Kupplungen ausgerichtet werden können, weil sonst keine hinreichende magnetische Haftung zustande kommt.

Die DE 33 23 489 A1 und die GB 2 123 306 A offenbaren ein Spiel- und Instruktionsmittel auf der Basis von kugelförmigen Elementen, bei dem die Kugeln Magnetelemente enthalten. Die Kugeln dienen dazu, streifenförmige Elemente einzuklemmen und festzuhalten, durch die Magnetkräfte, die zwischen Kugeln verschiedener Lagen wirksam sind. In der Fig. 3 ist dies veranschaulicht. Die Streifen sind aus "Perspex" und weisen keine ferromagnetische Elemente auf. Stabilität und Variabilität dieses Baukastens sind äußerst gering.

Die US 3 998 004 A offenbart einen Baukasten mit polygonalen Bausteinen, die entlang den Rändern erstreckte, längliche Magnetelemente aufweisen. Die Magnetelemente sind so angeordnet, daß an jeder Spitze zumindest ein Nordpol N und ein Südpol S zwei Magneten nebeneinander angeordnet sind. Zum Bilden dreidimensionaler Objekte werden mehrere Bauteile mit ihren Seiten aneinandergesetzt, wobei stets Nord- und Südpole einander gegenüberliegen und einander anziehen. Die Variabilität dieses Baukastens ist wegen der erforderlichen Ausrichtung der Magnetpole aufeinander eingeschränkt.

Die US 2 872 954 A bezieht sich auf magnetische Bauklötze, die stets achteckige Prismen sind. In den Bauklötzen sind Magnete mit Polen in den Ecken stets so angeordnet, daß an jeder der sechs Seiten des Bauklotzes ein zyklisches Muster von Magnetpolen wechselnder Polarität vorhanden ist.

Zur Magnetanordnung lehrt die Schrift, den Abstand L zwischen den Polen entgegengesetzter Polarität zu maximieren, um den in den Raum greifenden magnetischen Streufluß und damit die magnetische Haftwirkung auf ein weiteres Bauteil zu maximieren und den magnetischen Hauptfluß durch die Magneten zu minimieren. Damit die Bauklötze magnetisch haftend aneinandergesetzt werden können, sind die Ecken mit nach außen gerundeten Polstücken versehen. Die Variabilität dieses Baukastens, der ausschließlich Bauklötze umfaßt, die flächenbündig zusammengesetzt werden müssen, so daß Ecken unterschiedlicher Polarität zusammenstoßen, ist gering.

Die US 242 821 A betrifft einen Chemie-Lehrbaukasten, bei dem die chemischen Elemente durch Bausteine mit bestimmter Formgebung veranschaulicht werden. Ferner wird durch die Anordnung des Nordpols bzw. des Südpols von Magneten an der Oberfläche der Bauelemente veranschaulicht, ob das Element elektro-negativ oder elektro-positiv ist. Die Anordnung der Pole der Magneten wird also durch die chemischen Eigenschaften des jeweiligen Elementes bestimmt. Bedingt durch ihre Form und die Polanordnung sind die Bauelemente nur stark eingeschränkt zusammensetzbar. Außerdem ist der Baukasten nur für die Anordnung der Bauelemente in der Fläche geeignet.

Davon ausgehend liegt der Erfindung die Aufgabe zugrunde, einen Baukasten zu schaffen, der nicht auf die Schaffung netzförmiger Strukturen eingeschränkt ist und bei dem die Strukturen ohne besondere Maßnahmen zur Steigerung der magnetischen Haftkräfte hinreichend stabilisiert sind.

Die Aufgabe wird durch einen Baukasten mit den Merkmalen des Anspruches 1 gelöst. Vorteilhafte Ausgestaltungen des Baukastens sind in den Unteransprüchen angegeben.

Der erfindungsgemäße Baukasten hat flächige Bauelemente mit Magnetelementen in Ecken, die mit ihren Achsen im wesentlichen auf Winkelhalbierende der Ecken ausgerichtet sind, und ferromagnetische Kugeln, die zwischen Magnetelemente aneinandergesetzter Bauelemente setzbar sind, um die Bauelemente durch magnetische Haftung lösbar miteinander zu verbinden.

Dadurch, das der Baukasten flächige Bauelemente umfaßt, ist die Stabilität der mit Hilfe dieser Bauelemente und mit ferromagnetischen Kugeln geschaffenen Strukturen im Vergleich zu dem bekannten Baukasten mit stabförmigen Bauelementen und Kugeln erheblich verbessert. Dies ermöglicht es, mit verhältnismäßig schwachen Magneten auszukommen und zusätzliche ferromagnetische Bauteile innerhalb der Bauelemente zu vermeiden. Ferner wird der Aufbau besonders großer stabiler Strukturen begünstigt. Zudem haben die flächigen Bauelemente den Vorteil, daß sie es ermöglichen, mehr oder weniger geschlossene Strukturen zusammenzustellen, was den Spielreiz erhöht und viele interessante Anwendungen ermöglicht. Zudem werden durch den Einsatz weniger starker Magnetkräfte störende Magnetfelder vermieden, die beispielsweise Kleinteile anziehen oder Uhren oder andere feinmechanische Bauteile beeinträchtigen können.

Die flächigen Bauelemente erstrecken sich im wesentlichen in einer Fläche, wobei sie jedoch eine gewisse Querausdehnung zu der Fläche aufweisen können. Räumliche Bauelemente erstrecken sich hingegen erheblich in sämtliche Raumrichtungen. Im Unterschied dazu erstrecken sich die stabförmigen Bauelemente aus dem Stand der Technik erheblich nur entlang einer Achse und haben nur eine geringe Ausdehnung in Querrichtung.

Die Magnetelemente sind im wesentlichen auf Winkelhalbierende von Ecken der beiden großen parallelen Seitenflächen der flächigen Bauelemente ausgerichtet. Dabei sind die Magnetelemente bevorzugt an den Ecken parallel zu den beiden großen Seitenflächen angeordnet, vorzugsweise etwa in der Mitte dazwischen.

Die flächigen Bauelemente können beispielsweise gewölbte flächige Bauelemente sein. Die flächigen Bauelemente können in vielfältiger Form ausgeführt sein. Sie können geschlossene Bauelemente oder offene Bauelemente sein, beispielsweise rahmenförmige Bauelemente, die in einer Fläche verlaufen begrenzen.

Gemäß einer bevorzugten Ausgestaltung sind die Bauelemente plattenförmig. Mit plattenförmigen Bauelementen lassen sich sehr viele interessante und besonders stabile Strukturen verwirklichen.

Bei den Bauelementen sind die Magnetelemente in Ecken angeordnet. Zusätzlich können sie in Seiten der Bauelemente angeordnet sein, insbesondere in Schmalseiten der flächigen Bauelemente.

Die plattenförmigen Bauelemente können Bauelemente mit einer beliebigen Anzahl Ecken sein. Auch können die plattenförmigen Bauelemente gekrümmte Seiten aufweisen. Gemäß einer weiteren Ausgestaltung umfaßt der Baukasten dreieckige und/oder viereckige und/oder sechseckige und/oder achteckige und/oder halbrunde plattenförmige Bauelemente.

Nach einer weiteren Ausgestaltung umfaßt der Baukasten gleichschenklige und/oder ungleichschenklige Dreiecke und/oder quadratische und/oder doppelquadratische und/oder mehrfach quadratische plattenförmige Bauelemente.

Gemäß einer Ausgestaltung umfaßt der Baukasten Bauelemente, die eine Fase an ihren Rändern haben. Dies begünstigt es, eine Vielzahl Bauelemente an den Rändern aneinanderzusetzen.

Gemäß einer Ausgestaltung umfaßt der Baukasten Bauelemente, deren Wände zwischen ihren Rändern dünner als an den Rändern ausgeführt sind.

Gemäß einer Ausgestaltung umfaßt der Baukasten Bauelemente, die an den Ecken und/oder Seiten Ausnehmungen zur Aufnahme eines Abschnittes einer Kugel aufweisen. Dies ermöglicht es, die Bauelemente eng aneinanderzurücken bzw. die Kugeln weitgehend in den Ecken der Bauelemente unterzubringen.

Gemäß einer weiteren Ausgestaltung sind die Ausnehmungen durch Abschrägungen an den Ecken der Bauelemente und/oder im wesentlichen kugelabschnittsförmige oder wannenförmige Vertiefungen an den Ecken und/oder den Seiten der Bauelemente gebildet.

Die Magnetelemente sind mit ihren Achsen im wesentlichen auf einer Winkelhalbierenden in den Ecken ausgerichtet. Hierdurch werden die magnetischen Haltekräfte vorteilhaft auf die Bauelemente bzw. die Kugeln ausgerichtet. Hierfür sind gemäß einer Ausgestaltung der Bauelemente mit Magnetelementen in den Seiten die Magnetelemente mit ihren Achsen im wesentlichen senkrecht auf die Seiten bzw. die Ausnehmungen in den Seiten gerichtet.

Gemäß einer weiteren Ausgestaltung sind die Magnetelemente zylindrisch.

Gemäß einer bevorzugten Ausgestaltung sind die Magnetelemente permanente Magnete. Grundsätzlich ist es aber auch möglich, die Magnetelemente als elektrische Magnete auszuführen.

Der Baukasten umfaßt insbesondere starr ausgeführte Bauelemente. Gemäß einer Ausgestaltung umfaßt der Baukasten mindestens ein verformbares Bauelement. Dieses Bauelement ist vom Benutzer manuell oder mittels eines Werkzeuges verformbar. Es kann sich insbesondere um ein plastisch oder elastisch verformbares Bauelement handeln. Damit kann der Benutzer Strukturen bauen, die das vorgegebene Raster der Bauelemente verlassen. Auch kann er mittels elastisch verformbarer Bauelemente Spannungszustände in seine Strukturen einbeziehen.

Gemäß einer Ausgestaltung umfaßt der Bausatz mindestens ein Bauelement mit einer Lichtquelle. Damit kann der Benutzer interessante Beleuchtungseffekte erzielen. Bevorzugt ist das Bauelement zusätzlich in der bereits beschriebenen Weise mit Magnetelementen versehen und kann mittels ferromagnetischer Kugeln in Strukturen integriert werden. Es kann aber auch andere Montagetechniken aufweisen, beispielsweise Saugnapfbefestigung.

Gemäß einer bevorzugten Ausgestaltung handelt es sich um eine elektrische Lichtquelle. Gemäß einer weiteren Ausgestaltung umfaßt der Baukasten eine elektrische Spannungsquelle, z.B. eine Batterie, einen Akkumulator oder ein Netzgerät. Die Spannungsquelle kann zur Versorgung der elektrischen Lichtquelle und/oder elektrischer Magnetelemente herangezogen werden. Sie kann beispielsweise in ein weiteres Bauelement oder in das Bauelement mit der Lichtquelle integriert sein, beispielsweise bei Einsatz einer Batterie-Knopfzelle. Sie kann aber auch in die Grundplatte integriert oder ein separates Baukastenelement sein.

Gemäß einer weiteren Ausgestaltung sind die Bauelemente zumindest teilweise aus Kunststoff und/oder Metall und/oder Holz. Die Magnetelemente und/oder die Lichtquellen bzw. eine Fassung derselben und/oder die Spannungsquelle können insbesondere in die Bauelemente eingegossen und/oder eingespritzt und/oder eingesetzt sein.

Vorzugsweise sind die Bauelemente aus Kunststoff gespritzt.

Gemäß einer Ausgestaltung umfaßt der Baukasten mindestens einen Würfel mit unterschiedlich gekennzeichneten Seitenflächen. Die Seitenflächen eines Würfels können allesamt oder auch nur teilweise unterschiedlich gekennzeichnet sein. Bevorzugt sind auf den Seitenflächen Symbole und/oder Bezeichnungen von Bauelementen und/oder von Kugeln und/oder von speziellen Spielanweisungen angeordnet. Beispielsweise kann sich einer oder können sich mehrere Spieler mit Hilfe des Würfels Bauelemente bzw. Kugeln erwürfeln, die sie für eine Konstruktion verwenden dürfen. In einer Art Wettbewerb kann dann ermittelt werden, wer die höchste, wagemutigste oder schönste Konstruktion mit den erwürfelten Bauelementen baut. Eine Bezeichnung, die einer speziellen Spielanweisung zugeordnet ist, kann beispielsweise ein "Joker" sein. Das Würfeln des Jokers kann es beispielsweise einem Spieler ermöglichen, ein beliebiges Bauelement auszuwählen. Eine andere "Bezeichnung" kann beispielsweise eine von jeglichen Angaben freie Seite sein. Würfelt ein Spieler eine solche Leerseite, darf er kein Bauelement nehmen. Eine weitere denkbare Bezeichnung ist eine Zahl, die die Anzahl der Bauelemente bezeichnet, die der Spieler nehmen darf.

Gemäß einer Ausgestaltung umfaßt der Baukasten schwarze und/oder weiße und/oder farbige Bauelemente und/oder ferromagnetischen Kugeln. Insbesondere kann der Baukasten Bauelemente und/oder Kugeln in verschiedenen Farben bzw. in schwarz bzw. in weiß umfassen.

Ferner sieht eine vorteilhafte Ausgestaltung vor, daß der Baukasten eine Grundplatte umfaßt, die Vertiefungen und/oder sonstige Oberflächenstrukturen und/oder weitere Magnetelemente umfaßt, in die die Kugeln und/oder Bauelemente einsetzbar sind und/oder mit denen Kugeln und/oder Bauelemente durch magnetische Haftung lösbar verbindbar sind. Aufbauend auf der Grundplatte können vorteilhaft Strukturen ausgehend von dem Raster aufgebaut werden, das von der Grundplatte vorgegeben wird. Die Grundplatte ist eine nützliche Hilfe beim Aufbau stabiler Strukturen, insbesondere wenn diese große Abmessungen erreichen.

Auch ist es möglich, eine Grundplatte beidseitig mit Vertiefungen und/oder sonstigen Oberflächenstrukturen und/oder weiteren Magnetelementen zu versehen, beispielsweise in verschiedenen Rastern, um verschiedene Strukturen zu ermöglichen. Ferner kann eine solche doppelseitige Grundplatte benutzt werden, um Strukturen abzudecken und darauf wiederum neue Strukturen zu errichten.

Gemäß einer Ausgestaltung weisen die Vertiefungen und/oder sonstigen Oberflächenstrukturen eine kreisrunde und/oder langgestreckte Form auf. Hierdurch kann die Grundplatte für das Aufstellen von Bauelementen genutzt werden, die unterschiedliche Kantenlängen aufweisen, beispielsweise für quadratische Platten und Dreiecke, gleichschenklige oder ungleichschenklige Dreiecke.

Gemäß einer Ausgestaltung ist die Grundplatte in schwarz und/oder weiß und/oder farbig ausgeführt. Gemäß einer Ausgestaltung ist die Grundplatte aus Kunststoff. Ferner sind die weiteren Magnetelemente der Grundplatte bevorzugt permanente Magnete. Besonders bei einer Grundplatte können die weiteren Magnetelemente aber auch elektrische Magnete sein, um durch besonders starke Magnetkräfte der gesamten Struktur eine besondere Stabilität zu verleihen.

Gemäß einer Ausgestaltung umfaßt der Baukasten ein Behältnis mit einem Unterteil mit Fächern enthaltend Bauelemente und Kugeln und einem vom Unterteil abnehmbaren, die Grundplatte aufweisenden Oberteil. Das Oberteil hat damit eine Doppelfunktion als Spielgrundlage und Abdeckung des Behältnisses für Lagerung und Transport der Bauelemente und Kugeln.

Gemäß einer Ausgestaltung umfaßt der Baukasten ein Behältnis mit einem Unterteil und einem Klappdeckel jeweils aus Kunststoff sowie mindestens einen Einsatz mit Fächern enthaltend Bauelemente und Kugeln. Gemäß einer Ausgestaltung besteht der Einsatz ebenfalls aus Kunststoff. Gemäß einer Ausgestaltung besteht das Behältnis und/oder der Einsatz aus einem transparenten Kunststoff. Gemäß einer Ausgestaltung ist der Klappdeckel über ein Filmscharnier an das Unterteil angelenkt. Gemäß einer Ausgestaltung ist das Behältnis und/oder der Einleger aus einem flachen Kunststoffmaterial gefaltet und an den Ecken durch Verkleben, Verschweißen oder eine andere Verbindung verbunden. Gemäß einer Ausgestaltung umfaßt der Baukasten eine eingesetzte Grundplatte.

Die Erfindung wird nachfolgend anhand der anliegenden Zeichnungen von Ausführungsbeispielen näher erläutert. In den Zeichnungen zeigen:
- Fig. 1a und b: ein quadratisches plattenförmiges Bauelement in Draufsicht (Fig. 1a) und in Seitenansicht (Fig. 1b);
- Fig. 2a und b: ein doppelquadratisches flächiges Bauelement in Draufsicht (Fig. 2a) und in Seitenansicht (Fig. 2b);
- Fig. 3a bis c: ein dreieckiges flächiges Bauelement in Draufsicht (Fig. 3a), in einer Ansicht von der linken Seite (Fig. 3b) und in einer Ansicht von der rechten Seite (Fig. 3c);
- Fig. 4a bis c: Prismenstruktur, gebildet mit Bauelementen gemäß Fig. 1 und 3 sowie ferromagnetischen Kugeln in Vorderansicht (Fig. 4a), Seitenansicht (Fig. 4b) und einer weiteren Seitenansicht (Fig. 4c);
- Fig. 5: pyramidenförmige Struktur, gebildet aus Bauelementen gemäß Fig. 3 und ferromagnetischen Kugeln in der Draufsicht;
- Fig. 6a bis c: eine Grundplatte mit Vertiefungen zur Aufnahme von Kugeln in der Draufsicht (Fig. 6a), in Seitenansicht (Fig. 6b) und in derselben Seitenansicht mit einer eingesetzten Kugel (Fig. 6c),
- Fig. 7a bis c: ein Behältnis für Bauelemente und Kugeln in einer Draufsicht auf das Oberteil (Fig. 7a), einer Draufsicht auf das Unterteil (Fig. 7b) und in einem Vertikalschnitt (Fig. 7c);
- Fig. 8: einen Würfel in einer perspektivischen Seitenansicht;
- Fig. 9: Tabelle mit Würfelsymbolen und Spielregeln.

Bei der nachfolgenden Erläuterung verschiedener Ausführungsbeispiele sind einander entsprechende Merkmale mit denselben Bezugsziffern versehen.

Gemäß Fig. 1 hat ein quadratisches plattenförmiges Bauelement 1 eine Platte 2, die an den vier Ecken jeweils eine kleine Anschrägung 3 im Winkel von 45° zu den Rändern aufweist.

Ferner ist in jede Ecke ein Magnetelement 4 in Form eines kleinen zylindrischen Permanentmagneten eingesetzt. Die Achsen der Magnetelemente 4 sind genau auf die winkelhalbierenden der die Ecken begrenzenden Ränder der Platte 2 bzw. auf das Zentrum der Platte 2 ausgerichtet.

Ferner hat die Platte 2 an den Rändern beidseitig eine umlaufende Fase 5.

Im Beispiel hat die Platte 2 Seitenlängen von etwa 40 mm und eine Wandstärke von etwa 5 mm. Ferner sind in dem Beispiel Magnete 4 mit einem Durchmesser von etwa 4 mm und einer Länge von etwa 5 mm eingesetzt.

Die Fig. 2a zeigt ein doppelquadratisches plattenförmiges Bauelement 6, das eine Platte 7 mit einer gegenüber der Platte 1 verdoppelten Seitenlänge (ca. 80 mm) aufweist. Die Platte 7 hat an den Ecken Anschrägungen 3. Dort sind wiederum Magnetelemente 4 in die Platten 7 integriert. Außen läuft beidseitig eine Fase 5 um.

Ferner hat das plattenförmige Bauelement 6 in der Mitte der beiden langen Ränder wannenförmige Vertiefungen 8. Am Grund dieser Vertiefungen 8 sind wiederum Magnetelemente 4 in der Platte angeordnet.

Die Vertiefungen 8 sind so bemessen, daß ein Abschnitt von Kugeln mit einem Durchmesser von 12,7 mm (1/2 Zoll) darin aufgenommen werden kann.

Die Vertiefungen 8 haben im Beispiel eine Breite von etwa 13 mm und eine Tiefe von etwa 3,5 mm.

Gemäß Fig. 3 umfaßt ein dreieckiges plattenförmiges Bauelement 9 eine Platte 10 in Form eines gleichschenkligen Dreieckes, die an den Ecken Abschrägungen 3 aufweist, die senkrecht zu den Winkelhalbierenden zwischen den die Ecken begrenzenden Rändern verlaufen.

In der Platte 10 sitzen wiederum unter den Abschrägungen 3 Magnetelemente 4 mit zylindrischer Form, deren Achsen auf die Winkelhalbierenden der Ecken ausgerichtet sind.

Die Seitenlänge der Platte 10, d.h. der von einer hypothetischen Ecke zur anderen gemessene Abstand, entspricht den Seitenlängen der Platte 2, d.h. beträgt etwa 40 mm. Die Platte 10 hat ebenfalls eine Wandstärke von etwa 5 mm.

Gemäß Fig. 4 und 5 werden die vorbeschriebenen Bauelemente 1 und 9 zusammen mit ferromagnetischen Kugeln 11 verwendet, um Strukturen zu erzeugen. Dabei werden die ferromagnetischen Kugeln 11 jeweils über den Magnetelementen 4 plaziert, so daß der Abstand zwischen den Zentren der Kugeln etwa 45 mm beträgt.

Gemäß Fig. 4a bis c wird eine prismenförmige Struktur aus drei quadratischen plattenförmigen Bauelementen 1, zwei dreieckigen plattenförmigen Bauelementen 9 und sechs ferromagnetischen Kugeln 11 verwirklicht. In den Ansichten sind die Kugeln 11 teilweise weggelassen, um den Blick auf die Abschrägungen 3 und die Magnetelemente 4 freizugeben. Man erkennt gut, daß ein Abschnitt der Kugeln 11 im Bereich der Abschrägungen 3 plaziert ist und hierdurch die Bauelemente 1, 9 eng aneinanderrückbar sind.

Die Fig. 5 zeigt eine pyramidenförmige bzw. tetraederförmige Struktur, gebildet aus vier dreieckigen plattenförmige Bauelementen 9 und vier ferromagnetischen Kugeln 11.

Natürlich können die Bauelemente 1, 9, 6 und beliebige andere Bauelemente, die von dieser Erfindung umfaßt sind, zu Strukturen praktisch beliebiger Größe und Komplexität zusammengefügt werden. Auch sind andere als die genannten Abmessungen möglich.

Gemäß Fig. 6 dient als Hilfe für den Aufbau von Strukturen eine Grundplatte 12, bestehend aus einem plattenförmigen Körper 13, der auf zumindest einer Seite eine Vielzahl von Vertiefungen 14 aufweist. Die Vertiefungen sind im Beispiel kegelförmig gewählt, können aber auch andere Formen haben. Die Vertiefungen 14 haben den Vorteil, daß eingesetzte Kugeln 11 nur an einer umlaufenden Linie am Umfang gehalten sind, so daß sie zwar genau fixiert sind, jedoch mit geringer Kraft wieder herauslösbar sind.

Im Beispiel ist die Grundplatte etwa quadratisch und hat eine Seitenlänge von etwa 500 mm. Der Abstand zwischen den Vertiefungen 14 entspricht dem Abstand zwischen dem Zentrum der Kugeln 11, wenn sie den Magneten 4 der Bauelemente 1, 6, 9 zugeordnet sind, d.h. etwa 45 mm.

Die Bauelemente 1, 6, 9 und/oder der Grundkörper 12 sind insbesondere aus Kunststoff herstellbar, insbesondere im Spritzverfahren. Die Magnetelemente 4 können von dem Kunststoffmaterial umspritzt werden.

Die Kugeln 11 sind aus einem Eisenmaterial herstellbar, welches von einem Magneten angezogen wird. Vorzugsweise wird ein nichtrostendes Eisenmaterial verwendet. Die Kugeln 11 können auch Beschichtungen aufweisen.

Gemäß Fig. 7 umfaßt ein Behältnis 15 ein Unterteil 16 mit einem Bodenteil 17 und einem Aufnahmeteil 18, in dem verschiedene Gefache 19 ausgebildet sind. Die Gefache 19 dienen der Aufnahme von Bauelementen und Kugeln. Sie sind in der Größe den jeweils aufzunehmenden Bauelementen und Kugeln angepaßt.

Das Aufnahmeteil 18 hat oben einen umlaufenden Rand 20, der eine Aufnahme umgrenzt.

In die Aufnahme ist ein Oberteil 21 eingesetzt. Dieses umfaßt eine Grundplatte 12', die außer kreisrunden Vertiefungen 14' eine längliche Vertiefung 14" umfaßt, die an den Enden ausgerundet sind. Die Breite der länglichen Vertiefungen 14" entspricht dem Durchmesser der kreisrunden Vertiefungen 14' und ihre Länge dem dreifachen Durchmesser der kreisrunden Vertiefungen 14'.

Die Vertiefungen 14' 14" sind durchgehende Löcher der Grundplatte 14'. Das Oberteil 21 umfaßt eine dünne Abdeckplatte 22, die unterhalb der Grundplatte 12' angeordnet ist und die Löcher abdeckt.

Das Behältnis 15 kann ganz oder teilweise aus Kunststoff und/oder Holz und/oder Metall (z.B. Aluminium) oder einem anderen geeigneten Material hergestellt sein.

Gemäß Fig. 8 hat ein zum Baukasten gehörender Würfel 23 sechs Seiten 24 mit unterschiedlichen Symbolen.

Die Zuordnung der Symbole zu den Seiten ist in der Tabelle in Fig. 9 gezeigt. Daraus sind auch die Spielregeln ersichtlich, die beim Würfeln eines bestimmten Symboles von einem Mitspieler zu beachten sind:

Beim Würfeln der ersten Seite darf der Spieler ein quadratisches Bauelement und eine Kugel nehmen.

Bei Würfeln der zweiten Seite steht ihm ein rechteckiges Bauelement und eine Kugel zu.

Beim Würfeln der dritten Seite ist der Spieler berechtigt, ein dreieckiges Bauelement und eine Kugel aus dem Vorrat zu entnehmen.

Bei der vierten Seite bekommt er ein trapezförmiges Bauelement und eine Kugel.

Würfelt der Spieler die fünfte Seite, so stehen ihm zwei Kugeln zu.

Beim Würfeln der sechsten Seite hat er die freie Auswahl unter einem Bauelement beliebiger Form und einer Kugel oder er darf vier Kugeln nehmen.

Beliebige Variationen sind möglich.

Mittels eines oder mehrerer Würfel 22 können beispielsweise Wettspiele zwischen verschiedenen Mitspielern organisiert durchgeführt werden. Jeder Spieler hat eine bestimmte Anzahl Würfel und mit dem erwürfelten Vorrat von Bauelementen und Kugeln darf er eine Struktur bauen. Die Ergebnisse der Mitspieler werden nach einem oder mehreren bestimmten Kriterien verglichen (z.B. Höhe der Struktur) und so der Sieger ermittelt.

## Patentansprüche

1. Baukasten mit flächigen Bauelementen (1, 9) mit Magnetelementen (4) in Ecken, wobei die Magnetelemente mit ihren Achsen im wesentlichen auf Winkelhalbierende der Ecken ausgerichtet sind, und ferromagnetischen Kugeln (11), die zwischen Magnetelemente (4) aneinandergesetzter Bauelemente (1, 9) setzbar sind, um die Bauelemente (1, 9) durch magnetische Haftung lösbar miteinander zu verbinden.

2. Baukasten nach Anspruch 1, der plattenförmige Bauelemente (1, 9) umfaßt.

3. Baukasten nach einem der Ansprüche 1 und 2, der dreieckige und/oder viereckige und/oder sechseckige und/oder achteckige und/oder halbrunde plattenförmige Bauelemente (1, 9)umfaßt.

4. Baukasten nach Anspruch 4, der gleichschenklig und/oder ungleichschenklig dreieckige und/oder quadratische und/oder doppelquadratische und/oder mehrfach quadratische plattenförmige Bauelemente (1, 6, 9) umfaßt.

5. Baukasten nach einem der Ansprüche 1 bis 4, der Bauelemente (1, 9) umfaßt, die eine Fase (5) an ihren Rändern haben.

6. Baukasten nach einem der Ansprüche 1 bis 5, der Bauelemente (1, 6, 9) umfaßt, deren Wände zwischen ihren Rändern dünner als an den Rändern ausgeführt sind.

7. Baukasten nach einem der Ansprüche 1 bis 6 mit Bauelemente, die an den Ecken und/oder Seiten Ausnehmungen (3, 8) zur Aufnahme eines Abschnittes einer Kugel (11) aufweisen.

8. Baukasten nach Anspruch 5, bei dem die Ausnehmungen durch Abschrägungen (3) an den Ecken der Bauelemente und/oder im wesentlichen kugelabschnittsförmige oder wannenförmige Vertiefungen (8) an den Ecken und/oder den Seiten der Bauelemente (1, 6, 9) gebildet sind.

9. Baukasten nach einem der Ansprüche 1 bis 8, der flächige Bauelemente (1, 9) mit Magnetelementen (4) in Seiten umfaßt.

10. Baukasten nach Anspruch 9, bei dem die Magnete mit ihren Achsen im wesentlichen senkrecht auf die Seiten der Bauelemente ausgerichtet sind.

11. Baukasten nach einem der Ansprüche 1 bis 10, bei dem die Magnetelemente (4) zylindrisch sind.

12. Baukasten nach einem der Ansprüche 1 bis 11, bei dem die Magnetelemente (4) permanente Magnete sind.

13. Baukasten nach einem der Ansprüche 1 bis 12, der mindestens ein verformbares Bauelement (1, 6, 9) umfaßt.

14. Baukasten nach Anspruch 13, der mindestens ein plastisch und/oder mindestens ein elastisch verformbares Bauelement (1, 6, 9) umfaßt.

15. Baukasten nach einem der Ansprüche 1 bis 14, der mindestens ein Bauelement (1, 6, 9) mit einer Lichtquelle umfaßt.

16. Baukasten nach Anspruch 15, der mindestens ein Bauelement (1, 6, 9) mit einer elektrischen Lichtquelle umfaßt.

17. Baukasten nach einem der Ansprüche 1 bis 16, der mindestens eine elektrische Spannungsquelle umfaßt.

18. Baukasten nach einem der Ansprüche 1 bis 17, der Bauelemente aus (1, 6, 9) Kunststoff und/oder Metall und/oder Holz umfaßt.

19. Baukasten nach Anspruch 18, bei dem die Bauelemente (1, 6, 9) zumindest zum Teil aus Kunststoff gespritzt sind.

20. Baukasten nach einem der Ansprüche 1 bis 19, der mindestens einen Würfel (23) mit unterschiedlich gekennzeichneten Seitenflächen (24) umfaßt.

21. Baukasten nach Anspruch 20, bei dem auf den Seitenflächen (24) des Würfels (23) Symbole und/oder Bezeichnungen von Bauelementen (1, 6, 9) und/oder von Kugeln (11) und/oder von speziellen Spielanweisungen angeordnet sind.

22. Baukasten nach einem der Ansprüche 1 bis 21, der schwarze und/oder weiße und/oder farbige Bauelemente (1, 6, 9) und/oder ferromagnetische Kugeln (11) und/oder Würfel (23) umfaßt.

23. Baukasten nach einem der Ansprüche 1 bis 22, der eine Grundplatte (12) umfaßt, die Vertiefungen (14) und/oder sonstige Oberflächenstrukturen und/oder weitere Magnetelemente umfaßt, in die Kugeln (11) und/oder Bauelemente (1, 6, 9) teilweise einsetzbar sind und/oder mit denen Kugeln (11) und/oder Bauelemente (1, 6, 9) lösbar verbindbar sind.

24. Baukasten nach Anspruch 23, bei dem die Vertiefungen (14) und/oder sonstige Oberflächenstrukturen eine kreisrunde und/oder langgestreckte Form aufweisen.

25. Baukasten nach einem der Ansprüche 1 bis 24, der ein Behältnis (15) mit einem Unterteil (16) mit Fächern (19) für Bauelemente (1, 6, 9) und Kugeln (11) und ein vom Unterteil (16) abnehmbares, die Grundplatte (12) umfassendes Oberteil (21) aufweist.

26. Baukasten nach einem der Ansprüche 1 bis 25, der ein Behältnis mit einem Unterteil und einem Klappdeckel jeweils aus Kunststoff und mindestens einem Einsatz mit Fächern enthaltend Bauelemente und Kugeln umfaßt.

## Claims

1. Construction kit with two-dimensional construction elements (1, 9) with magnetic elements (4) at the comers in which the magnets with their axes are aligned substantially with a line bisecting the comers and ferromagnetic spheres (11), which can be inserted between the magnetic elements (4) of adjacent construction elements (1, 9) to connect the construction elements (1, 9) together using a magnetic bond so that they can be detached again.

2. Construction kit according to claim 1 which comprises panel-shaped construction elements (1, 9).

3. Construction kit according to any of the claims 1 and 2, which comprises triangular and/or rectangular and/or hexagonal and/or octagonal and/or half-round panel-typed elements (1, 9).

4. Construction kit according to claim 3, which comprises triangular construction elements with sides of equal and/or unequal lengths and or square and/or double square and/or multiple square panel-type construction elements (1, 6, 9).

5. Construction kit according to any of the claims 1 to 4, which comprises construction elements (1, 9), which have a bevel (5) on their edges.

6. Construction kit according to any of the claims 1 to 5, which comprises construction elements (1, 6, 9), the walls of which are thinner between the edges than on the edges.

7. Construction kit according to any of the claims 1 to 6 with construction elements which have cut-outs at the comers and/or sides (3, 8) to take a segment of a sphere (11).

8. Construction kit according to claim 5, in which the cut-outs are formed by bevelled edges (3) on the comers of the construction elements and/or recesses which are substantially shaped like segments of a sphere or like troughs (8) at the corners and/or sides of the construction elements (1, 6, 9).

9. Construction kit according to any of the claims 1 to 8 which comprises two-dimensional construction elements (1, 9) with magnetic elements (4) at the sides.

10. Construction kit according to any of the claims 1 to 9, in which the magnets with their axes are aligned substantially perpendicular to the sides of the construction elements.

11. Construction kit according to any of the claims 1 to 10, in which the magnetic elements (4) are cylindrical.

12. Construction kit according to any of the claims 1 to 11, in which the magnetic elements (4) are permanent magnets.

13. Construction kit according to any of the claims 1 to 12, which comprises at least one construction element (1, 6, 9) which can be changed in shape.

14. Construction kit according to claim 13, which comprises at least one construction element (1, 6, 9) which can be changed in shape plastically and/or at least one which can be changed in shape elastically.

15. Construction kit according to any of the claims 1 to 14, which comprises at least one construction element (1, 6, 9) with a light source.

16. Construction kit according to claim 15, which comprises at least one construction element (1, 6, 9) with an electrical light source.

17. Construction kit according to any of the claims 1 to 16, which comprises at least one source of electrical voltage.

18. Construction kit according to any of the claims 1 to 17, which comprises construction elements (1, 6, 9) made of plastic and/or metal and/or wood.

19. Construction kit according to claim 18, in which the construction elements (1, 6, 9) are made at least partially of injection-moulded plastic.

20. Construction kit according to any of the claims 1 to 19, which comprises at least one cube (23) with differently marked side surfaces (24).

21. Construction kit according to claim 20, in which the side surfaces (24) of the cube (23) have symbols and/or designations of construction elements (1, 6, 9) and/or of spheres (11) and/or of special game instructions arranged on them.

22. Construction kit according to any of the claims 1 to 21, which comprises black and/or white and/or coloured construction elements (1, 6, 9) and/or ferromagnetic spheres (11) and/or cubes (23).

23. Construction kit according to any of the claims 1 to 22, which comprises a base plate (12) which has recesses (14) and/or other surface structures and/or other magnetic elements, into which spheres (11) and/or construction elements (1, 6, 9) can partially be inserted, and/or with which spheres (11) and/or construction elements (1, 6, 9) can be connected so that they can be detached.

24. Construction kit according to claim 23, in which the recesses (14) and/or other surface structures have a round or elongated shape.

25. Construction kit according to any of the claims 1 to 24, which possesses a container (15) with a lower part (16) with compartments (19) for construction elements (1, 6, 9) and spheres (11) and an upper part (21) which can be removed from the lower part (16) and includes the base plate (12).

26. Construction kit according to one of the claims 1 to 2625 which comprises a container with a lower part and a hinged lid, each made of plastic, and at least one insert with compartments holding construction elements and spheres.

## Revendications

1. Un jeu de construction avec des éléments de construction plats (1, 9), avec des aimants (4) sur les angles, ces aimants sont essentiellement alignés sur les bissectrices des coins, et des billes ferromagnétiques (11) qui peuvent être insérées entre les aimants (4) des éléments de construction adjacents (1, 9) pour connecter les éléments de construction (1, 9) de façon détachable par l'attraction magnétique.

2. Un jeu de construction selon la revendication 1 qui comprend des éléments de construction plats (1, 9).

3. Un jeu de construction selon une des revendications 1 et 2 qui comprend des éléments de construction (1, 9) en forme de triangle et/ou quadrilatère et/ou des hexagones et/ou des octogones et/ou semi arrondis.

4. Un jeu de construction selon la revendication 3 qui comprend des éléments de construction plats (1, 6, 9) formant des triangles équilatéraux et/ou quelconques et/ou des carrés et/ou des double carrés et/ou des carrés multiples qui comprend des éléments de construction plats (1, 9).

5. Un jeu de construction selon une des revendications 1 à 4 qui comprend des éléments de construction (1, 9) qui ont un chanfrein (5) sur leurs bords.

6. Un jeu de construction selon les exigences 1 à 5 qui comprend des éléments de construction (1, 6, 9) qui sont plus minces entre les bords qu'au niveau des bords.

7. Un jeu de construction selon les revendications 1 à 6 avec des éléments de construction qui présentent sur les coins et/ou sur les faces des évidements (3, 8) pour pouvoir recevoir une section d'une bille (11).

8. Un jeu de construction selon la revendication 5 dans lequel on a réalisé des évidements par des chanfreins (3) sur les coins des éléments de construction et/ou des enfoncements essentiellement en forme de section de bille ou de baignoire (8) sur les coins et/ou sur les faces des éléments de construction (1, 6, 9).

9. Un jeu de construction selon une des revendications de 1 à 8 qui comprend des éléments de construction (1, 9) avec des aimants (4) sur les côtés.

10. Un jeu de construction selon la revendication 9 pour lequel les axes des aimants sont dirigés essentiellement verticalement sur les côtés des éléments de construction.

11. Un jeu de construction selon une des revendications 1 à 10 pour lequel les aimants (4) sont cylindriques.

12. Un jeu de construction selon une des revendications de 1 à 11 pour lequel les aimants (4) sont des aimants permanents.

13. Un jeu de construction selon une des revendications de 1 à 12 qui comprend au moins un élément de construction déformable (1, 6, 9).

14. Un jeu de construction selon la revendication 13 qui comprend au moins un élément de construction (1, 6, 9) plastique déformable et/ou au moins un élément de construction élastique (1, 6, 9) déformable.

15. Un jeu de construction selon une des revendications 1 à 14 qui comprend au moins un élément de construction (1, 6, 9) avec une source lumineuse.

16. Un jeu de construction selon l'exigence 15 qui comprend au moins un élement de construction (1, 6, 9) avec une source lumineuse électrique.

17. Un jeu de construction selon une des revendications 1 à 16 qui comprend au moins une source de tension électrique.

18. Un jeu de construction selon une des revendications de 1 à 17 qui comprend des éléments de construction (1, 6, 9) en plastique et/ou métal et/ou bois.

19. Un jeu de construction selon la revendication 18 pour lequel les éléments de construction (1, 6, 9) sont au moins en partie en plastique moulés par injection.

20. Un jeu de construction selon une des revendications de 1 à 19 qui comprend au moins un dé (23) avec des faces (24) marquées différemment.

21. Un jeu de construction selon la revendication 20 pour lequel sont placées sur les faces (24) du dé (23) des symboles ou es indications correspondant à des éléments de construction (1, 6, 9) et/ou des billes (11) et/ou des instructions de jeu spéciales.

22. Un jeu de construction selon l'une des revendications de 1 à 21B qui comprend des éléments de construction (1, 6, 9) et/ou des billes ferromagnétiques (11) et/ou des dés (23) noirs et/ou blancs et/ou de couleur.

23. Un jeu de construction selon une des revendications de 1 à 22 qui comprend une plaque de base (12) qui contient des enfoncements (14) et/ou d'autres types de structures de surface et/ou d'autres aimants dans laquelle les billes et/ou les éléments de construction (1, 6, 9) peuvent être placés et reliés de façon détachable avec les billes (11) et/ou éléments de construction (3, 6, 9).

24. Un jeu de construction selon la revendication 23 pour lequel les enfoncements (14) et/ou autres surfaces présentent une forme circulaire et/ou une forme allongée.

25. Un jeu de construction selon une des revendications 1 à 24 qui comporte un récipient (15) avec une partie inférieure (16) avec des tiroirs (19) pour des éléments de construction (1, 6, 9) et des billes (11) et une partie supérieure (21) pouvant être retirée de la partie inférieure (16) qui comprend la plaque de base (12).

26. Un jeu de construction selon une des revendications 1 à 25 qui comporte un récipient avec une partie inférieure ayant un couvercle se refermant en plastique et au moins un plateau avec des tiroirs contenant des éléments de construction et des billes.
